# EUROPÄISCHE PATENTSCHRIFT

(11) **EP 2 452 027 B1**
(45) Veröffentlichungstag und Bekanntmachung des Hinweises auf die Patenterteilung: **07.03.2018**
(21) Anmeldenummer: 10724238.0
(22) Anmeldetag: 27.05.2010
(51) Int. Cl.: E04B 1/21, E04B 1/22, E04C 2/06, E04C 3/26, E04C 3/34, E04C 5/12

(54) **WAND UND VERFAHREN ZU DEREN ERSTELLUNG**
WALL AND METHOD FOR PRODUCING SAME
MUR ET PROCÉDÉ DE SA FABRICATION

(30) Priorität: 10.07.2009 CH 10712009
(43) Veröffentlichungstag der Anmeldung: 16.05.2012
(73) Patentinhaber: Stahlton Bauteile AG, 5070 Frick (CH)
(72) Erfinder: CURIGER, Peter, CH-8707 Uetikon am See (CH); GISIN, Ernst, CH-4466 Ormalingen (CH)
(74) Vertreter: Sutter, Kurt
(86) Internationale Anmeldenummer: PCT/CH2010/000139
(87) Internationale Veröffentlichungsnummer: WO 2011/003212

(56) Entgegenhaltungen:
- EP-A1- 1 101 883
- WO-A1-2006/009519
- CH-A- 370 221
- CH-A- 387 261
- DE-A1- 1 659 252
- DE-A1- 2 601 104
- DE-C1- 4 035 044
- DE-U- 1 744 448
- DE-U- 1 752 583
- US-B1- 6 832 454

## Beschreibung

### Gebiet der Erfindung

Die Erfindung betrifft eine Wand gemäß dem Oberbegriff des Anspruchs 1 und ein Verfahren zum Erstellen einer solchen Wand gemäß dem Oberbegriff des Anspruchs 15.

### Hintergrund

Die Dokumente CH 387261 A, DE 4035044 C1, DE 1659252 A1 und US 6832454 B1 offenbaren vorgespannte Bauteile.

Das Dokument WO 2006/009519 A1 offenbart ein Wandsystem, welches Fertigteile beinhaltet.

Die Dokumente DE 1752583 U, DE 2601104 A1, DE 1744448 U, EP 1101883 A1 und CH 370221 A offenbaren speziell ausgestaltete Drahtenden.

Nach dem heutigen Stand der Technik werden bei Wohnungsbauten die Geschosswände in der Regel als Mauerwerk ausgeführt. Diese Bauweise ist wirtschaftlich und erfüllte bisher die gestellten Anforderungen an die Tragfähigkeit und die Gebrauchstauglichkeit problemlos.

In den letzten Jahren wurden die Anforderungen hinsichtlich Erdbebenbeanspruchung von Gebäuden verschärft. Unter Berücksichtigung dieser erhöhten Anforderungen ist die Erdbebensicherheit für Wohnbauten aus Mauerwerk in vielen Fällen nicht mehr zu gewährleisten. Aus diesem Grund werden heute in Wohnbauten vermehrt einzelne Wände aus Stahlbeton ausgeführt, womit die Erdbebensicherheit gewährleistet werden kann.

### Darstellung der Erfindung

Es ist die Aufgabe der vorliegenden Erfindung, eine flexibel einsetzbare Wand zur Verfügung zu stellen, mit der die Erdbebensicherheit auch unter den erhöhten Erdbebenbeanspruchungen gewährleistet ist.

Diese Aufgabe wird von der Wand gemäss Anspruch 1 gelöst.

Vorgefertigte, geschosshohe Wandbauteile werden als Wandabschnitte im Mauerwerk eingesetzt. Prädestinierte Positionen der Wandbauteile sind seitlich von Fenster- bzw. Türöffnungen oder Gebäudeecken. Die Wandbauteile bilden - zusammen mit dem Mauerwerk - ein System, das die heutigen erhöhten Anforderungen hinsichtlich Erdbebensicherheit zu erfüllen vermag.

Die Wandbauteile weisen vorzugsweise auf die Mauerwerksbreite abgestimmte, rechteckige Querschnitte auf, indem die Schmalseite der rechteckigen Querschnitte auf die Breite des Mauerwerks abgestimmt ist.

Die Breitseite der rechteckigen Querschnitte besitzt eine Länge vorzugsweise von ca. 50 cm, um einen hohen Biegewiderstand zu erreichen.

Die Wandbauteile sind mittels Spanndrähten vorgespannt, vorzugsweise in Längsrichtung. Die Vorspannung bewirkt, dass unabhängig von äusseren Lasten die Wandbauteile stets unter einer sich bezüglich Schubbeanspruchung günstig auswirkenden Normalkraft stehen und dadurch auch eine erhöhte Biegesteifigkeit aufweisen.

Eine bevorzugte konzentrierte Anordnung der Spanndrähte im Aussenbereich der Querschnitte ermöglicht einen maximalen Biegewiderstand, insbesondere an der Einspannung zu den Geschossdecken.

Im Bereich der Einspannung in die Geschossdecke sind die Spanndrähte vorteilhaft nicht vorgespannt. Dadurch ist der Spanndraht in dieser Zone nicht vorgedehnt und mit entsprechend hoher Bruchdehnung des Spannstahles bei sehr hoher Zugfestigkeit ist eine grosse Duktilität garantiert.

Die am Kopf- und am Fussende der Wandbauteile vorstehenden Spanndrähte weisen zur Einleitung der Kräfte in die Geschossdecke an den Drahtenden eine Verankerung auf, die aus einem auf den Spanndraht aufgestauchten Köpfchen und, vorteilhaft, einer Stahlscheibe besteht, wobei sich die Stahlscheibe auf das Köpfchen abstützt. Durch diese Art der Verankerung der Spanndrähte können die Kräfte aus dem Wandbauteil einwandfrei in der Geschossdecke verankert werden.

Die Wandbauteile können auf die Geschossdecke versetzt werden. Für die im Fussbereich der Wandbauteile vorstehenden Spanndrähte sind Aussparungen erforderlich, welche zur Verankerung der Spanndrähte eine optimierte Form aufweisen sollten und die nach dem Versetzen der Wandbauteile mit einer Vergussmasse, vorzugsweise Beton, ausgegossen werden. Diese Aussparung können durch Einlageteile erzeugt werden, die vor dem Betonieren der Geschossdecke an den entsprechenden Positionen platziert werden.

Der Anschluss von den Wandbauteilen zum angrenzenden Mauerwerk wird z.B. durch Fugenkonstruktionen gelöst, womit lokale Spannungsspitzen im an die Wandbauteile angrenzenden Mauerwerk bei auftretenden Deformationen aus Erdbebenbeanspruchung vermieden werden.

Die Wandbauteile weisen vorteilhaft rechteckige Querschnitte auf. Die Länge B der kürzeren Querschnittabmessung entspricht der Breite der Mauerwerkswand, in die die Wandbauteile eingesetzt werden. In der Regel beträgt dieses Mass 15 bis 25 cm, insbesondere 15 cm oder 17.5 cm. Die Länge A der längeren Seite der Querschnitte entspricht dem Wandabschnitt, den dieses Element im versetzten Zustand in der Mauerwerkswand einnimmt. Ein bevorzugtes Mass für die längere Seite des Querschnitts liegt üblicherweise im Bereich von 50 cm bis 60 cm. Die Länge L des Wandbauteils in Längsrichtung entspricht der Geschosshöhe des Gebäudes, insbesondere mindestens 240 cm.

Mindestens drei, insbesondere genau drei, seitliche Oberflächen der Wandbauteile bestehen beispielsweise aus Ton, wodurch bei den Wandbauteilen der gleiche Putzgrund wie bei der Mauerwerkswand aus Ziegelstein vorliegt. Vorteilhaft bildet die vierte Seite der Wandbauteile mit der Fugenkonstruktion die Anschlussfläche an das angrenzende Mauerwerk.

An definierten Stellen in den Wandbauteil-Querschnitten können über die gesamten Bauteillängen durchgehende Kanäle möglichst oberflächennah, z.B. im Tonbereich, vorgesehen sein. Diese ermöglichen ein einfaches Setzen von Unterputz-Abzweigdosen und dienen zur Aufnahme von Installationsleitungen, welche in der Regel neben Türöffnungen oder in Eckbereichen benötigt werden. Die Position dieser Kanäle ist an der Bauteiloberfläche gekennzeichnet. Dadurch entfallen die heute bei Mauerwerk nachträglich eingefrästen Schlitze für Leitungsführungen, welche neben dem Zusatzaufwand für die Ausführung einen negativen Einfluss auf die Tragfähigkeit haben.

Das Wandbauteil, eine Bewehrungsverankerung, ein Einbauteil zur Einlage in der Geschossdecke und eine Fuge als Anschluss des Wandbauteils bilden - zusammen mit dem zwischen den Wandbauteilen liegenden Mauerwerk - ein bevorzugtes System (d.h. einen Gebäudeteil), mit welchem Gebäude mit Mauerwerkswänden die heutigen, erhöhten Anforderungen hinsichtlich Erdbebensicherheit besser zu erfüllen vermögen.

Die Erfindung betrifft neben einer Wand erstellt mit mindestens zwei Wandbauteilen der obigen Art auch ein Verfahren zum Erstellen einer solchen Wand gemäß Anspruch 15.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 die Ansicht eines Wandbauteils,
Fig. 2 einen Horizontalschnitt durch ein Wandbauteil mit anschliessendem Mauerwerk,
Fig. 3 einen Horizontalschnitt durch das Wandbauteil von Fig. 1,
Fig. 4 eine konkrete Ausbildung des Fussbereiches des Wandbauteils,
Fig. 5 eine konkrete Ausführung eines Einlageteils
Fig. 6 einen Horizontalschnitt durch eine andere konkrete Ausführung des Wandbauteiles,
Fig. 7 die Ansicht einer Wand mit zwei Wandbauteilen.

### Wege zur Ausführung der Erfindung

In Fig. 1 ist eine konkrete Ausführung des Wandbauteiles 1 dargestellt. Das Wandbauteil 1 wird als Wandelement mit der Länge L, welche der Geschosshöhe des Gebäudes entspricht, eingebaut. Die Wandbauteiloberfläche besteht aus einem Mauerwerksmaterial 2, die dem Mauerwerk entspricht, in dem es eingesetzt wird, und weist damit einen mauerwerkskonformen Putzgrund auf. In dem oberflächlich angeordneten Mauerwerksmaterial können Kanäle 6 angeordnet sein, die sich über die gesamte Länge des Wandbauteils erstrecken. Die Position dieser Kanäle ist auf der Oberfläche des Wandbauteiles beispielsweise durch Sicken 5 gekennzeichnet. Der Kern 3 des Wandbauteils 1 besteht aus Beton und in Längsrichtung angeordneten Spanndrähten 7, mit denen das Wandbauteil 1 vorgespannt ist und die eine spezielle Ausbildung der Drahtenden aufweisen.

Fig. 2 zeigt einen Horizontalschnitt durch eine konkrete Ausführung des Wandbauteils 1. Die Breite des Wandbauteils 1 entspricht der Breite des Mauerwerks 17, in dem es eingesetzt wird. Der Kern 3 des Wandbauteils 1 besteht aus Beton, der eine Bügelbewehrung 4 zur Umschnürung der in Wandbauteil-Längsrichtung angeordneten Spanndrähte 7 aufweist, mit denen das Wandbauteil 1 vorgespannt ist. Den Anschluss an das angrenzende Mauerwerk 17 bildet eine Fugenkonstruktion 18, d.h. eine Fuge mit einer Füllung aus ausgehärtetem Material.

In Fig. 3 ist eine konkrete Ausführung im Horizontalschnitt dargestellt, in der im oberflächlich angeordneten Mauerwerksmaterial 2 Kanäle 6 angeordnet sind, die sich über die gesamte Länge des Wandbauteils 1 erstrecken. Die Position dieser Kanäle 6 ist auf der Oberfläche des Wandbauteiles durch Sicken 5 gekennzeichnet.

Fig. 4 zeigt eine konkrete Ausbildung des Fussbereiches des Wandbauteils 1 und eine Bodenplatte 8 im Vertikalschnitt. Die Spanndrähte 7 des Wandbauteils 1 sind im Fussbereich des Wandbauteils 1 vorstehend. Die im Fussbereich des Wandbauteils 1 in die Bodenplatte 8 ragenden Spanndrähte 7 bedingen zum Versetzen eine Aussparung 9 in der Bodenplatte 8. Mit den an den Enden der Spanndrähte 7 aufgestauchten Köpfchen 10 und den sich darauf abstützenden Stahlscheiben 11 lässt sich die durch die Spanndrähte 7 gebildete Längsbewehrung des Wandbauteils 1 in der angrenzenden Bodenplatte 8 nach dem Ausgiessen der Aussparung 9 und durch ein Einlageteil 12 gebildet wird, so verankern, dass die auftretenden Erdbebenkräfte in die Bodenplatte 8 eingeleitet werden.

In Fig. 5 ist eine konkrete Ausführung eines Einlageteils 12 im Vertikalschnitt dargestellt, das die Aussparung 9 in der Geschossdecke 8 bildet. Der Kopfbereich 14 des unter der Geschossdecke liegenden Wandbauteils 1 ist analog ausgebildet wie der Fussbereich 15 des über der Geschossdecke 8 liegenden Wandelbauteils 1. Die im Kopfbereich 14 des Wandbauteils 1 vorstehenden Spanndrähte 7 ragen daher von unten in die Aussparung 9 des Einlageteils 12. Die im Einlageteil 12 erforderliche Anschlussbewehrung 13 weist zur Verankerung in der Geschossdecke 8 von Vorteil die analoge Ausbildung mit aufgestauchten Köpfchen 10 und Stahlscheiben 11 auf. Die Aussparung 9 wird nach dem Versetzen des auf der Decke 8 liegenden Wandbauteils 1 mit Beton ausgegossen. Die Deckenbewehrung 16 verläuft von Vorteil neben dem Einlageteil 12.

In Fig. 6 ist ein Horizontalschnitt durch eine konkrete Ausführung des Wandbauteiles 1 dargestellt, das seitlich eine einseitige Stossausbildung 19 aufweist, womit Wandbauteile 1 kraftschlüssig aneinandergereiht eingesetzt werden können. Der im Stoss von Wandbauteil 1 und angrenzendem Nachbarbauteil 21 gebildete Hohlraum 20 wird nach dem Versetzen der Wandbauteile 1 und 21 mit Beton ausgegossen. Diese Stossausbildung kann beim Wandbauteil 1 auch beidseitig angeordnet sein.

Anstelle der Stahlscheiben 11 können auch andere Verankerungsmittel vorgesehen sein. Beispielsweise kann eine zusätzliche, horizontale Bewehrung analog 13 nahe an den Köpfchen angeordnet werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wand mit Wandbauteilen (1),
wobei zwischen den Wandbauteilen (1) Mauerwerk (17) angeordnet ist,
**dadurch gekennzeichnet, dass** die Wandbauteile (1) geschosshoch sind,
dass die Wandbauteile (1) mit Spanndrähten (7) vorgespannt sind und
dass aus den Wandbauteilen (1) vorstehende Spanndraht-Enden aufgestauchte Köpfchen (10) aufweisen.

2. Wand nach Anspruch 1 weiterhin umfassend sich auf die Köpfchen (10) abstützende Stahlscheiben (11).

3. Wand nach einem der vorangehenden Ansprüche, wobei die Wandbauteile (1) mit den Spanndrähten (7) in einer Längsrichtung vorgespannt sind.

4. Wand nach einem der vorangehenden Ansprüche, wobei die Wandbauteile (1) rechteckige Querschnitte aufweisen, wobei eine Schmalseite der Wandbauteile (1) eine Länge (B) von 15 - 25 cm, insbesondere 15 oder 17.5 cm besitzt und/oder wobei eine Breitseite der Wandbauteile (1) eine Länge von 50 - 60 cm besitzt.

5. Wand nach einem der vorangehenden Ansprüche, wobei die Spanndrähte (7) in Randzonen von Querschnitten der Wandbauteile (1) konzentriert sind, um Biegewiderstände in Richtung von Breitseiten der Wandbauteile (1) zu maximieren.

6. Wand nach einem der vorangehenden Ansprüche, wobei mindestens drei, insbesondere genau drei, Oberflächen der Wandbauteile (1) aus gebranntem Ton bestehen.

7. Wand nach einem der vorangehenden Ansprüche, wobei Kerne (3) der Wandbauteile (1) aus Beton und den Spanndrähten (7) gebildet sind.

8. Wand nach einem der vorangehenden Ansprüche, wobei die Wandbauteile (1) Kanäle (6) zur Leitungsführung und zum Setzen von Unterputz-Abzweigdosen aufweisen.

9. Wand gemäss einem der vorherigen Ansprüche, wobei Querschnitte der Wandbauteile (1) ein- oder beidseitig eine Stossausbildung (19) aufweisen, welche so ausgeformt ist, dass mit der Stossausbildung eines benachbarten Wandbauteils ein Hohlraum (20) zum Ausgiessen mit Beton bildbar ist, so dass die Wandbauteile aneinandergereiht einbaubar sind.

10. Wand nach einem der vorangehenden Ansprüche, wobei die Wandbauteile (1) rechteckige Querschnitte aufweisen, mit einer Schmalseite, die auf die Breite des Mauerwerks (17) abgestimmt ist.

11. Wand nach einem der vorangehenden Ansprüche, wobei zwischen den Wandbauteilen (1) und dem Mauerwerk (17) je ein Anschluss in Form einer Fugenkonstruktion (18) vorgesehen ist, um lokale Spannungsspitzen im angrenzenden Mauerwerk (17) bei auftretenden Deformationen aus Erdbebenbeanspruchung zu reduzieren.

12. Wand nach einem der vorangehenden Ansprüche, wobei mindestens drei Seiten der Wandbauteile (1) eine Oberflächenbeschaffenheit entsprechend dem angrenzenden Mauerwerk (17) besitzen.

13. Wand nach einem der Ansprüche 1 bis 11, wobei eine Oberflächenbeschaffenheit der Wandbauteile (1) nicht einer Oberflächenbeschaffenheit des angrenzenden Mauerwerks (17) entspricht.

14. Wand nach einem der vorangehenden Ansprüche, wobei die Spanndraht-Enden der Wandbauteile (1) in einer Geschossdecke (8) verankert sind, und insbesondere wobei die Spanndraht-Enden in der Geschossdecke (8) nicht vorgespannt sind.

15. Verfahren zum Erstellen einer Wand mit Wandbauteilen (1) nach einem der vorangehenden Ansprüche, wobei zwischen den vorgefertigten Wandbauteilen (1) Mauerwerk (17) erstellt wird.

16. Verfahren nach Anspruch 15, wobei für ein Versetzen der Wandbauteile (1) erforderliche Aussparungen in einer Geschossdecke (8) durch auf die Wandbauteile (1) abgestimmte Einlageteile (12) erzeugt werden, wobei die Einlageteile (12) vor einem Betonieren der Geschossdecke (8) platziert werden.

17. Verfahren nach Anspruch 16, wobei in den Einlageteilen (12) eine Anschlussbewehrung (13) vorgesehen ist.

18. Verfahren nach einem der Ansprüche 15 bis 17, wobei innerhalb der Wand mehr als zwei Wandbauteile (1) eingesetzt werden.

## Claims

1. Wall with wall components (1),
wherein masonry (17) is arranged between the wall components (1),
**characterised in that** the wall components (1) are story-high,
**in that** the wall components (1) are pretensioned with tension wires (7), and
**in that** ends of the tension wires protruding from the wall components (1) comprise pressure-forged heads (10).

2. Wall according to claim 1 further comprising steel discs (11) supported by the heads (10).

3. Wall according to one of the preceding claims, wherein the wall components (1) are pretensioned in a longitudinal direction with the tension wires (7).

4. Wall according to one of the preceding claims, wherein the wall components (1) have rectangular cross-sections, wherein a narrow side of the wall components (1) has a length (B) of 15 - 25 cm, in particular 15 or 17.5 cm and/or wherein a broad side of the wall components (1) has a length of 50 - 60 cm.

5. Wall according to one of the preceding claims, wherein the tension wires (7) are concentrated in peripheral zones of cross-sections of the wall components (1) to maximize bending resistances in the direction of broad sides of the wall components (1).

6. Wall according to one of the preceding claims, wherein at least three, in particular exactly three, surfaces of the wall components (1) consist of fired clay.

7. Wall according to one of the preceding claims, wherein cores (3) of the wall components (1) are formed of concrete and the tension wires (7).

8. Wall according to one of the preceding claims, wherein the wall components (1) comprise channels (6) for cable routing and for the setting of flush-mounted junction boxes.

9. Wall according to one of the preceding claims, wherein cross-sections of the wall components (1) have a joint formation (19) on one or both sides, which is formed in such a way that with the joint formation of an adjacent wall component a cavity (20) for pouring with concrete is formable, such that the wall components are installable in a row.

10. Wall according to one of the preceding claims, wherein the wall components (1) have rectangular cross-sections, with a narrow side which is adapted to the width of the masonry (17).

11. Wall according to one of the preceding claims, wherein a connection in the form of a joint construction (18) is foreseen between the wall components (1) and the masonry (17) each, in order to reduce local stress peaks in the adjacent masonry (17) in the event of occurring deformations from earthquake stress.

12. Wall according to one of the preceding claims, wherein at least three sides of the wall components (1) have a surface property corresponding to the adjacent masonry (17).

13. Wall according to one of claims 1 to 11, wherein a surface property of the wall components (1) does not correspond to a surface property of the adjacent masonry (17).

14. Wall according to one of the preceding claims, wherein the ends of the tension wires of the wall components (1) are anchored in a story ceiling (8), and in particular wherein the ends of the tension wires in the story ceiling (8) are not pretensioned.

15. Method for the construction of a wall with wall components (1) according to one of the preceding claims, wherein masonry (17) is created between the prefabricated wall components (1).

16. Method according to claim 15, wherein required recesses for a transfer of the wall components (1) are created in a story ceiling (8) by means of insert elements (12) adapted to the wall components (1), wherein the insert elements (12) are placed before a concreting of the story ceiling (8).

17. Method according to claim 16, wherein starter bars (13) are foreseen in the insert elements (12).

18. Method according to one of claims 15 to 17, wherein more than two wall components (1) are used within the wall.

## Revendications

1. Paroi avec des composants (1) de paroi,
dans lequel de la maçonnerie (17) est disposée entre les composants (1) de paroi,
**caractérisée en ce que** les composants (1) de paroi sont de pleine hauteur d'étage,
**en ce que** les composants (1) de paroi sont précontraints avec des fils de tension (7), et
**en ce que** des extrémités des fils de tension faisant saillie des composants (1) de paroi présentent des têtes (10) refoulées.

2. Paroi selon la revendication 1, comprenant en outre des disques en acier (11) supportés par les têtes (10).

3. Paroi selon l'une des revendications précédentes, dans lequel les composants (1) de paroi sont précontraints dans une direction longitudinale avec les fils de tension (7).

4. Paroi selon l'une des revendications précédentes, dans laquelle les composants (1) de paroi ont des sections transversales rectangulaires, dans lesquelles un côté étroit des composants (1) de paroi a une longueur (B) de 15 à 25 cm, en particulier de 15 ou 17,5 cm et / ou dans lequel un large côté des composants (1) de paroi a une longueur de 50 à 60 cm.

5. Paroi selon l'une des revendications précédentes, dans lequel les fils de tension (7) sont concentrés dans des zones périphériques de sections transversales des composants (1) de paroi pour maximiser les résistances à la flexion dans la direction des côtés larges des composants (1) de paroi.

6. Paroi selon l'une des revendications précédentes, dans laquelle au moins trois, en particulier exactement trois, surfaces des composants (1) de paroi sont constituées d'argile cuite.

7. Paroi selon l'une des revendications précédentes, dans lequel des noyaux (3) des composants (1) de paroi sont formés de béton et des fils de tension (7).

8. Paroi selon l'une des revendications précédentes, dans laquelle les composants (1) de paroi comprennent des canaux (6) pour l'acheminement de câbles et pour l'installation de boîtes de jonction encastrées.

9. Paroi selon l'une des revendications précédentes, dans laquelle des sections transversales des composants (1) de paroi présentent une formation de joint (19) sur un côté ou deux côtés, qui est formée de telle sorte qu'avec la formation de joint d'un composant de paroi adjacent une cavité (20) destinée à verser du béton peut être formée, de sorte que les composants de paroi peuvent être installés sur une rangée.

10. Paroi selon l'une des revendications précédentes, dans laquelle les composants (1) de paroi ont des sections transversales rectangulaires, avec un côté étroit qui est adapté à la largeur de la maçonnerie (17).

11. Paroi selon l'une des revendications précédentes, dans lequel une liaison sous la forme d'une construction de joint (18) est prévue entre chacun des composants (1) de paroi et la maçonnerie (17), afin de réduire des pics de contrainte locaux dans la maçonnerie adjacente (17) en cas de déformations dues à des contraintes sismiques.

12. Paroi selon l'une des revendications précédentes, dans lequel au moins trois côtés des composants (1) de paroi ont une propriété de surface correspondant à la maçonnerie adjacente (17).

13. Paroi selon l'une des revendications 1 à 11, dans laquelle une propriété de surface des composants (1) de paroi ne correspond pas à une propriété de surface de la maçonnerie adjacente (17).

14. Paroi selon l'une des revendications précédentes, dans laquelle les extrémités des fils de tension des composants (1) de paroi sont ancrées dans une dalle d'étage (8), et en particulier dans laquelle les extrémités des fils de tension dans la dalle d'étage (8) ne sont pas précontraintes.

15. Procédé pour la construction d'une paroi avec des composants (1) de paroi selon l'une des revendications précédentes, dans lequel une maçonnerie (17) est créée entre les composants (1) de paroi préfabriqués.

16. Procédé selon la revendication 15, dans lequel des évidements requis pour un transfert des composants (1) de paroi sont créés dans une dalle d'étage (8) au moyen d'éléments d'insertion (12) adaptés aux composants (1) de paroi, dans lesquels les éléments d'insertion (12) sont placés avant un bétonnage de la dalle d'étage (8).

17. Procédé selon la revendication 16, dans lequel des fers de liaison (13) sont prévues dans les éléments d'insertion (12).

18. Procédé selon l'une des revendications 15 à 17, dans lequel plus de deux composants (1) de paroi sont utilisés à l'intérieur de la paroi.
